# FASCICULE DE BREVET EUROPEEN

(11) **EP 0 428 445 B1**
(45) Date de publication et mention de la délivrance du brevet: **15.03.1995**
(21) Numéro de dépôt: 90403195.2
(22) Date de dépôt: 09.11.1990
(51) Int. Cl.: G10L 9/14

(54) **Procédé et dispositif de codage de filtres prédicteurs de vocodeurs très bas débit**
Verfahren und Einrichtung zur Codierung von Prädiktionsfiltern in Vocodern mit sehr niedriger Datenrate
Method and apparatus for coding of predictive filters in very low bitrate vocoders

(30) Priorité: 14.11.1989 FR 8914897
(43) Date de publication de la demande: 22.05.1991
(73) Titulaire: THOMSON-CSF, 75008 Paris (FR)
(72) Inventeur: Laurent, Pierre-André, F-92045 Paris la Défense (FR)
(74) Mandataire: Lincot, Georges

(56) Documents cités:
- US-A- 4 852 179
- IEEE TRANSACTIONS ON ACOUSTICS, SPEECH AND SIGNAL PROCESSING, vol. ASSP-31, no.3, juin 1983, pages 706-713, IEEE, New York, US; P.E. PAPAMICHALIS et al.:"Variable rate speech compression by encoding subsets of the PARCORcoefficients"

## Description

La présente invention concerne un procédé et un dispositif de codage de filtres prédicteurs pourvoco- deurs très bas débit.

Parmi les méthodes de numération de la parole à bas débit la méthode la plus connue est celle du codage prédictif linéaire LPC1 0, où LPC1 0 est l'abréviation dans le langage anglo-saxon de "Linear predictive coding, order 10". Suivant cette méthode la synthèse de la parole a lieu en excitant au moyen d'un signal périodique ou par une source de bruit un filtre dont la fonction est de donner au spectre en fréquence du signal une forme d'onde proche de celle du signal de parole d'origine.

La majeure partie du débit, qui est de 2400 bits par seconde, est consacrée à la transmission des coefficients du filtre. Pour cela le train binaire est découpé en trames de 22,5 millisecondes comportant 54 bits dont 41 sont utilisés pour adapter la fonction de transfert du filtre.

Un procédé connu de réduction de débit est décrit dans le document "variable rate speech compression by encoding subsets of the PARCOR coefficients", P.Papamichalis, Trans. on ASSP, Vol ASSP-31, n° 3, Juin 1983. Dans ce document, on regroupe les trames par paquets de trames successives et on associe un filtre prédicteur à chaque trame. Seul le jeu de coefficients minimisant une fonction de coût prédéterminée est choisi pour la transmission.

Un autre procédé connu de réduction de débit tel que décrit par exemple dans le Brevet US 4 852 179 consiste à comprimer les 41 bits associés à un filtre en 10 à 12 bits qui représentent le numéro d'un filtre prédéfini, appartenant à un dictionnaire de 2¹⁰ à 2¹² filtres différents, ce filtre étant celui qui est le plus proche du filtre d'origine. Ce procédé présente cependant un premier inconvénient majeur qui est de nécessiter la construction d'un dictionnaire de filtres dont le contenu dépend étroitement du jeu des filtres utilisés pour le constituer par des techniques classiques de données ("clustering") et de la sorte ce procédé n'est pas parfaitement bien adapté aux conditions de prise de son réelles. Un deuxième inconvénient de ce procédé est qu'il exige pour sa mise en oeuvre une taille de mémoire très importante pour stocker le dictionnaire (2¹⁰ à 2¹² paquets de coefficients). Corrélativement les temps de calcul deviennent importants du fait qu'il faut rechercher dans le dictionnaire le filtre le plus proche du filtre original. Enfin ce procédé ne permet pas de reproduire de façon satisfaisante des sons stables. Ceci est dû au fait que même pour un son stationnaire l'analyse LPC ne sélectionne jamais en pratique deux fois de suite le même filtre original mais choisit successivement dans le dictionnaire des filtres proches mais distincts.

De même qu'en télévision où la reconstruction d'une image colorée dépend essentiellement de la qualité du signal de luminance et non pas de celle du signal de chrominance qui peut de ce fait être transmis avec une définition moindre, il apparaît aussi suffisant en synthèse de parole de ne bien reproduire que le contour de l'énergie du signal vocal, sa coloration (voisement, forme de spectre) revêtant une importance moindre pour sa reconstruction. De ce fait, dans les procédés connus de synthèse de la parole le processus de recherche de spectres basé sur l'évolution de la distance minimale qui sépare les spectres de la parole d'origine (du locuteur) et de la parole synthétique ne sont pas pleinement justifiés.

Par exemple, différents exemplaires du son "A" prononcés par différents locuteurs, ou enregistrés dans des conditions différentes peuvent avoir une distance spectrale élevée mais resteront toujours des "A" pouvant être reconnus en tant que tels, et s'il y a ambiguïté, traduite par une possibilité de confusion avec un son proche, l'auditeur pourra toujours rectifier de lui-même grâce au contexte. En fait, l'expérience montre qu'en ne consacrant pas plus d'une trentaine de bits aux coefficients du filtre prédicteur au lieu de 41, la qualité de restitution reste satisfaisante même si un auditeur entraîné peut percevoir une différence légère entre les sons synthétisés avec des coefficients prédicteurs définis sur 30 ou 41 bits. D'autre part, comme la transmission a lieu à distance et que le destinataire n'a pas de ce fait la possibilité de faire cette différence, il apparaît suffisant que l'auditeur puisse reconnaître correctement le son synthétisé.

Egalement il apparaît important que dans les parties stables du signal (voyelles) le filtre prédicteur reste stable et soit aussi proche que possible du filtre prédicteur d'origine. Par contre dans les parties instables (transition, son non voisé) le prédicteur transmis n'a pas besoin d'être une copie fidèle du prédicteur d'origine.

Le but de l'invention est de pallier les inconvénients précités.

A cet effet, l'invention a pour objet un procédé et un dispositif de codage de filtres prédicteurs de vocodeurs très bas débit tels que revendiqués aux revendications 1 et 9.

D'autres caractéristiques et avantages de l'invention apparaîtront ci-après à la lecture de la description qui suit faite en regard des dessins annexés qui représentent :
- la figure 1 un schéma de principe d'un synthétiseur de parole de l'art connu ;
- la figure 2 une mise sous forme de tableaux des quatre codages possibles des filtres prédicteurs du vocodeur selon l'invention ;
- la figure 3 un organigramme pour illustrer le calcul de l'erreur de prédiction des filtres prédicteurs mis en oeuvre par l'invention ;
- la figure 4 un graphe de transformation des coefficients de réflexion des filtres prédicteurs ;
- la figure 5 la loi de quantification des coefficients de réflexion des filtres transformés par le graphe de la figure 3 ;
- la figure 6 un dispositif pour la mise en oeuvre du procédé selon l'invention.

Le synthétiseur de parole représenté à la figure 1 comporte de façon connue un filtre prédicteur 1 couplé par son entrée E₁ à un générateur de signal périodique 2 et à un générateur de bruit 3 au travers d'un commutateur 4 et d'une amplificateur à gain variable 5 reliés en série. Le commutateur4 couple l'entrée du filtre prédicteur 1 à la sortie du générateur de signal périodique 2 ou à la sortie du générateur de bruit 3 suivant la nature voisée ou non du son à restituer. L'amplitude du son est commandée parl'amplificateur 5. Le filtre 1 restitue sur sa sortie S un signal de parole en fonction de coefficients de prédiction appliqués sur son entrée E₂. A la différence de ce qui est représenté à la figure 1 les synthétiseurs de parole auxquels s'appliquent le procédé et le dispositif de codage de l'invention doivent comporter trois filtres prédicteurs 1 adaptés à chaque groupe de trois trames de 22,5 ms successives du signal de parole suivant l'état stable ou non stable du son à synthétiser. Cette organisation permet, par exemple, de réduire le débit de 2400 bits par seconde à 800 bits par seconde, en regroupant les trames par paquets de 3 x 22,5 = 67,5 millisecondes de 54 bits dans lesquels 30 à 35 bits sont utilisés pour décrire par exemple les 10 coefficients prédicteurs des trois filtres successifs nécessaires à la mise en oeuvre de la méthode de codage LPC10 décrite précédemment, et deux bits parmi ceux-ci sont utilisés pour définir la configuration à donner aux trois filtres à générer suivant la nature stable ou non du signal vocal à générer. Dans le tableau de la figure 2 où sont consignées les quatre configurations possibles des trois filtres, à l'état 00 des deux bits de configuration correspond une première configuration où les trois filtres prédicteurs sont identiques pour les trois trames du signal vocal. Pour la deuxième configuration les bits de configuration ont la valeur 01 et seuls les deux premiers filtres des trames 1 et 2 sont identiques. Dans la troisième configuration, correspondant aux bits de configuration 10 seuls les deux derniers filtres des trames 2 et 3 sont identiques. Enfin dans la quatrième configuration, correspondant aux bits de configuration 11, les trois filtres des trames 1 et 3 sont différents. Naturellement ce mode de configuration n'est pas unique et il est tout aussi possible en restant dans le cadre de l'invention à définir le nombre de trames dans un paquet par un nombre quelconque. Cependant pour des commodités de réalisation ce nombre pourra être compris entre 2 et 4 inclusivement. Dans ces cas naturellement le nombre de configurations possibles pourra être étendu à 8 ou 16 au maximum. La définition des filtres est établie suivant les étapes 5 à 10 du procédé représenté par l'organigramme de la figure 3. Selon une première étape du procédé portant la référence 5 sur l'organigramme les coefficients d'auto- corrélation R_{i,k} du signal sont calculés suivant une relation de la forme : où Sᵢₙ est un échantillon n du signal dans la trame i et Wₙ désigne la fenêtre de pondération. A la deuxième étape référencée 6 le calcul des coefficients de réflexion du filtre prédicteur en treillis correspondant aux coefficients Ri(k) précédent est effectué en application d'un algorithme standard par exemple, de l'algorithme connu de LEROUX-GUEGUEN ou SCHUR. Acette étape, les coefficients Rᵢₖ sont transformés en coefficients Kᵢⱼ où j est un entier positif prenant les valeurs successives de 1 à 10. A la troisième étape portant la référence 7 les coefficients k dont les valeurs sont comprises par définition entre -1 et +1 sont transformés en des coefficients modifiés qui évoluent entre "-l'infini" et "+I'infini" et qui tiennent compte du fait que la quantification des coefficients k doit être fidèle lorsqu'ils ont une valeur absolue proche de 1 et une valeur qui peut être plus grossière lorsqu'ils sont voisins de 0 par exemple. Chaque coefficient Kᵢⱼ est par exemple transformé suivant une relation de la forme dont le graphe est représenté à la figure 4 ou encore suivant les relations (Lᵢⱼ=Kᵢⱼ|1- | Kᵢⱼ|) ; (Lᵢⱼ=arc cos Kᵢⱼ) ; (Lᵢⱼ=arc sin Kᵢⱼ) ou encore en application de la méthode de calcul des coefficients LSP décrite dans l'article de George S. Kang an Lawrence, J. Fransen du Naval Research Laboratory Washington DC 20375 1985 ayant pour titre "Application of line spec- trum pairs to low bit rate speech encoder". A la quatrième étape représentée en 8 les coefficients Lᵢⱼ sont quantifiés suivant nⱼ bits chacun de façon non uniforme en tenant compte de la répartition des coefficients pour donner une valeur Lᵢⱼ suivant une loi de répartition représentée par l'histogramme des Lᵢⱼ de la figure 5. A l'étape 5 les valeurs de Lᵢⱼ sont à leur tour utilisées pour calculer des coefficients Kᵢⱼ suivant la relation

Ces valeurs Kᵢⱼ représentent les valeurs quantifiées des coefficients de prédiction à partir desquels les coefficients d'un prédicteur A_{i(z)} peuvent être déduits par des relations de récurrence définies comme suit : pour p=1,2,...10. avec

Enfin à la dernière étape représentée en 10 le calcul de l'énergie de l'erreur de prédiction est effectué en application de la relation suivante ou encore avec

Pour compléter l'algorithme il suffit alors de tester les quatre différentes configurations décrites précédemment en intercalant entre la première et la deuxième étape du procédé une étape supplémentaire tenant compte des configurations possibles pour ne retenir finalement que la configuration pour laquelle l'erreur de prédiction totale obtenue est minimale (sommée sur les trois trames).

Dans la première configuration le même filtre est utilisé pour les trois trames. On utilise alors pour le déroulement des étapes 2 à 6 un quatrième filtre fictif unique qui est calculé à partir des coefficients R₄ⱼ donnés par la relation avec j variant de 0 à 10.

L'erreur de prédiction totale est alors égale à et l'algorithme du procédé revient en fait à considérer les trois trames comme une seule trame de durée trois fois supérieure.

Les coefficients L1 à L10 peuvent alors être quantifiés avec par exemple 5,5,4,4,4,3,2,2,2,2 bits respectivement, soit 33 bits au total.

Selon la deuxième configuration, dans laquelle un même filtre est utilisé pour les trames 1 et 2, l'algorithme est exécuté avec des valeurs des coefficients R₅ⱼ et R₃ⱼ d'autocorrélation définis comme suit :
R₅,ⱼ = R₁ⱼ ⁺ R₂,ⱼ où j prend successivement les valeurs de 1 à 10 pour les deux premières trames et R_{3,j} (j variant de 1 à 10) pour la dernière trame.

L'erreur de prédiction est égale à E₅² + E₃² ce qui revient à considérer que les trames 1 et 2 sont regroupées en une seule trame de durée double, la trame 3 restant inchangée. Il est alors possible de quantifier les coefficients L₁ à L₁₀ sur les trames 1 et 2 avec respectivement 5,4,4,3,3,2,2,2,0,0 bits (25 bits au total, les coefficients L₉ et L₁₀ n'étant pas transmis), et leur variation pour obtenir ceux de la troisième trame en utilisant 3,2,2,1,0,0,0,0,0,0 bits respectivement (8 bits au total), soit 33 bits pour les trois trames.

Le fait de ne pas transmettre les coefficients L₉ et L₁₀ n'est pas gênant puisque dans ce cas la configuration correspond à des prédicteurs qui évoluent et dont les coefficients ont une importance qui va décroissante en fonction de leur rang.

Dans la troisième configuration ,où les mêmes filtres sont utilisés pour les trames 2 et 3 le même procédé que dans la deuxième configuration est utilisé en regroupant les coefficients Rᵢⱼ des trames 2 et 4 tel que R₆ⱼ = R₂ⱼ + R₃ⱼ. Le même procédé de quantification est utilisé mais en codant le prédicteur des trames 2 et 3 et le différentiel pour la trame 1.

Enfin pour la dernière configuration où tous les filtres sont différents il faut considérer que les trois trames sont découplées et que l'erreur totale est égale à E₁2 + E₂² + E₃². Dans ce cas les coefficients L₁ à L₁₀ de la trame 2 seront quantifiés avec respectivement 4,4,3,3,3,2,2,0,0 bits soit 21 bits, ainsi que les différences pour la première trame avec 2,2,1,1,0,0,0,0,0,0 bits soit 6 bits ainsi que les différences pour la trame 3 (6 bits supplémentaires). Cette dernière configuration correspond à un codage de 21+6+6 = 33 bits.

Le dispositif pour la mise en oeuvre du procédé qui est représenté à la figure 6 comporte un dispositif 11 de calcul des 10 coefficients d'autocorrélation pour chaque trame couplée à des éléments de retard formés par trois mémoires de trames 12₁ à 12₃ pour mémoriser les coefficients Rᵢⱼ calculés à la première étape du procédé. Il comprend également un dispositif de calcul 13 des coefficients Kᵢⱼ et Lᵢⱼ suivant la deuxième étape du procédé. Un bus de données 14 véhicule les valeurs des coefficients Lᵢⱼ (i = 1 à 3, j = 1 à 10) et les valeurs des coefficients Rᵢₒ représentant les énergies où i = 1 à 3. Le bus de données 14 relie les éléments de retard 12₁ à 12₃ et le dispositif de calcul 13 a quatre chaînes de calcul référencés de 15₁ à 15₄. Les chaînes de calcul 15₁ à 15₃ comprennent respectivement un dispositif sommateur, respectivement 16₁ à 16₃ qui est relié aux éléments de retard 12₁ à 12₃ pour calculer les coefficients R₄ⱼ, R₅ⱼ et Rₛⱼ suivant les 4 configurations décrites précédemment. Les sorties des dispositifs de sommation 16₁ à 16₃ sont reliées à des dispositifs de calcul respectivement 17₁ à 17₃ des coefficients L₄ⱼ, K₄ⱼ ; K₅ⱼ, L₅ⱼ et K₆ⱼ et L₆ⱼ. Les coefficients L₄ⱼ L₅ⱼ L₆ⱼ sont transmis respectivement à des dispositifs de quantification 18₁ à 18₃ pour calculer les coefficients Lᵢⱼ conformément à la quatrième étape du procédé. Ces coefficients sont appliqués à des dispositifs de calcul d'erreur totale référencés respectivement de 19₁ à 19₃ pour fournir respectivement des erreurs de prédiction totale E₄², E₅² + E₂² et enfin E₁² + E₆² pour chacune des configurations 1 à 3 décrites précédemment. La chaîne de calcul 15₄ comprend relié au bus de données 14 un dispositif de quantification séparée 18₄ des coefficients Lᵢⱼ. Les coefficients Lᵢⱼ obtenus à la sortie du dispositif de quantification 18₄ sont appliqués à un dispositif de calcul d'erreur totale 19₄ pour calculer l'erreur totale suivant la relation E₁² + E₂² + E₃² définie précédemment. Chacune des sorties des dispositifs de calcul d'erreur totale 19₁ à 19₄ des chaînes de calcul 15ᵢ à 15₄ sont appliquées aux entrées respectives d'un dispositif de recherche totale de minimum 20. D'autre part, chacune des sorties du dispositif de quantification 18₁ à 18₄, fournissant les coefficients Lᵢⱼ, sont appliquées à un dispositif d'aiguillage 21 commandé par la sortie du dispositif de recherche d'erreur totale minimum 20 pour sélectionner des coefficients Lᵢⱼ à transmettre qui corresponde à l'erreur totale minimum calculée par le dispositif 20. Dans cet exemple la sortie du dispositif comporte 35 bits, 33 bits représentant les valeurs des coefficients Lᵢⱼ obtenues à la sortie du dispositif d'aiguillage 21 et 2 bits représentant l'une des quatre configurations possibles indiquées par le dispositif de recherche d'erreur totale minimum 20.

Il va de soi que l'invention ne se limite pas aux exemples qui viennent d'être décrits et qu'elle peut recevoir d'autres variantes de réalisation dépendant notamment, des coefficients qui sont appliqués aux filtres qui peuvent être différents des coefficients Lᵢⱼ définis précédemment et du nombre de ces coefficients qui peut être différent de 10. Il est clair également que l'invention peut encore s'appliquer pour des définitions de paquets de trames comprenant des nombres différents de trois trames ou des configurations de filtrage différentes de quatre et que ces variantes doivent conduire naturellement à des nombres totaux de bits de quantification différents de (33+2) bits avec une répartition par configuration différente.

## Revendications

1. Procédé de codage de filtres prédicteurs de vocodeurs très bas débit du type dans lequel le signal vocal est découpé en trames binaires de durée déterminée, dans lequel on regroupe (12₁ ... 12₃) les trames par paquets de trames successives et on associe respectivement à chaque trame contenue dans un paquet un filtre prédicteur (1), caractérisé en ce qu'il consiste de plus à définir sur chaque paquet de trames des configurations possibles à donner aux filtres du paquet suivant la nature voisée ou non du signal, à calculer (17, 18) pour chaque configuration les coefficients de prédiction et l'énergie (19) de l'erreur de prédiction pour ne retenir (20) que la configuration et les coefficients de prédiction pour lesquels l'erreur de prédiction totale, sommée sur les trames du paquet est minimale, et à quantifier les coefficients de chaque filtre prédicteur (5 ... 9) en fonction de la configuration retenue.

2. Procédé selon la revendication 1 caractérisé en ce que le nombre de trames dans un paquet est compris entre 2 et 4 inclusivement (12₁ ... 12₃).

3. Procédé selon les revendications 1 et 2 caractérisé en ce que le nombre de configurations est aux nombres de 4, 8 ou 16.

4. Procédé selon la revendication 3 caractérisé en ce qu'il consiste à limiter le choix des configurations à quatre,
une première configuration où les filtres prédicteurs sont identiques
une deuxième et une troisième configuration où seulement deux filtres prédicteurs sont identiques
et une quatrième configuration où les trois filtres prédicteurs sont différents.

5. Procédé selon l'une quelconque des revendications 1 à 4, caractérisé en ce qu'il consiste pour le calcul des coefficients de prédiction à calculer dans chaque trame les coefficients d'autocorré- lation R_{i,k} du signal vocal échantillonné, et à appliquer l'algorithme de Leroux-Gueguen ou de Schur pour déterminer les coefficients de réflexion de chaque filtre prédicteur.

6. Procédé selon l'une quelconque des revendications 1 à 5 caractérisé en ce que les coefficients de réflexion L_{i,j} des filtres sont au nombre de 10 et sont codés sur une longueur totale de 33 bits quelle que soit la configuration.

7. Procédé selon la revendication 6 caractérisé en ce que les coefficients de réflexion L₁ à L₁₀ des filtres ont respectivement pour longueur :
(5,5,4,4,4,3,2,2,2,2) bits suivant la première configuration
(5,4,4,3,3,2,2,2,0,0) bits et (3,2,2,1,0,0,0, 0,0,0) bits suivant les deuxième et troisième configurations
(4,4,3,3,3,2,2,0,0) bits pour le codage de la trame intermédiaire (trame 2) suivant la quatrième configuration et (2,2,1,1,0,0,0,0,0,0) bits pour les deux autres trames (trame 1) (trame 3) suivant la quatrième configuration.

8. Procédé selon la revendication 7 caractérisé en ce que les coefficients de réflexion des filtres sont déterminés par la relation

9. Dispositif de mise en oeuvre du procédé selon l'une quelconque des revendications 1 à 8, caractérisé en ce qu'il comporte, un dispositif (11) de calcul des coefficients d'autocorrélation pour chaque trame couplé à des mémoires de trames (12₁, 12₂, 12₃) pour mémoriser les coefficients d'autocorrélation, un dispositif de calcul (13) des coefficients de réflexion des filtres prédicteurs couplés par ses entrées au mémoire de trames (12₁- 12₃) et par ses sorties à des chaînes de calcul (15₁ ... 15₃) d'erreurs de prédiction, pour sélectionner au moyen d'un dispositif de recherche d'erreur totale minimum (20) les coefficients de réflexion des filtres à transmettre qui correspondent à l'erreur totale minimum.

## Patentansprüche

1. Verfahren zum Codieren von Prädiktionsfiltern von Vocodern mit sehr niedriger Datenrate, bei welchem das Sprachsignal in binäre Rahmen mit vorbestimmter Dauer zerlegt wird, die Rahmen in Pakete aufeinanderfolgender Rahmen gruppiert werden (12₁ ... 12₃) und jeweils jedem in einem Paket enthaltenen Rahmen ein Prädiktionsfilter (1) zugeordnet wird, dadurch gekennzeichnet, daß es außerdem darin besteht, für jedes Rahmenpaket mögliche Konfigurationen zu definieren, die den Filtern des Pakets abhängig davon, ob das Signal stimmhaft ist oder nicht, zuzuordnen sind, für jede Konfiguration die Prädiktionskoeffizienten und die Fehlerenergie (19) der Prädiktion zu berechnen (17, 18), um die Konfiguration und die Prädiktionskoeffizienten beizubehalten (20) für die der über die Rahmen des Pakets summierte Gesamt-Prädiktionsfehler minimal ist, und die Koeffizienten jedes Prädiktionsfilters (5 ... 9) abhängig von der beibehaltenen Konfiguration zu quantifizieren.

2. Verfahren nach Anspruch 1, dadurch gekennzeichnet, daß die Anzahl der Rahmen in einem Paket zwischen 2 und einschließlich 4 liegt _{(121 .}.. 12₃).

3. Verfahren nach den Ansprüchen 1 und 2, dadurch gekennzeichnet, daß die Anzahl der Konfigurationen 4, 8 oder 16 beträgt.

4. Verfahren nach Anspruch 3, dadurch gekennzeichnet, daß es darin besteht, die Wahl der Konfigurationen auf 4 zu begrenzen, eine erste Konfiguration, bei der die Prädiktionsfilter identisch sind, eine zweite und eine dritte Konfiguration, bei denen nur zwei Prädiktionsfilter identisch sind und eine vierte Konfiguration, bei der die drei Prädiktionsfilter verschieden sind.

5. Verfahren nach einem der Ansprüche 1 bis 4, dadurch gekennzeichnet, daß es darin besteht, für die Berechnung der Prädiktionskoeffizienten in jedem Rahmen die Autokorrelationskoeffizienten R_{¡},ₖ des abgetasteten Sprachsignals zu berechnen und für die Bestimmung der Reflexionskoeffizienten jedes Prädiktionsfilters den Algorithmus von Leroux-Gueguen oder von Schur anzuwenden.

6. Verfahren nach einem der Ansprüche 1 bis 5, dadurch gekennzeichnet, daß die Reflexionskoeffizienten L_{i,j} der Filter mit der Anzahl 10 vorhanden sind und in einer Gesamtlänge von 33 Bits unabhängig von der Konfiguration codiert sind.

7. Verfahren nach Anspruch 6, dadurch gekennzeichnet, daß die Reflexionskoeffizienten L₁ bis L₁₀ der Filter jeweils als Länge haben:
(5, 5, 4, 4, 4, 3, 2, 2, 2, 2) Bits gemäß der ersten Konfiguration,
(5, 4, 4, 3, 3, 2, 2, 2, 0, 0) Bits und (3, 2, 2, 1, 0, 0, 0, 0, 0, 0) Bits gemäß der zweiten und der dritten Konfiguration
(4, 4, 3, 3, 3, 2, 2, 0, 0) Bits für die Codierung der Zwischenrahmen (Rahmen 2) gemäß der vierten Konfiguration und (2, 2, 1, 1, 0, 0, 0, 0, 0, 0) Bits für die zwei anderen Rahmen (Rahmen 1, Rahmen 3) gemäß der vierten Konfiguration.

8. Verfahren nach Anspruch 7, dadurch gekennzeichnet, daß die Reflexionskoeffizienten der Filter durch die Gleichung bestimmt werden.

9. Vorrichtung zur Durchführung des Verfahrens nach einem der Ansprüche 1 bis 8, gekennzeichnet durch eine Vorrichtung (11) zum Berechnen der Autokorrelationskoeffizienten für jeden Rahmen, der mit Rahmenspeichern (12₁, 12₂, 12₃) zum Speichern der Autokorrelationskoeffizienten gekoppelt ist, eine Vorrichtung (13) zum Berechnen der Reflexionskoeffizienten der Prädiktionsfilter, die mit ihren Eingängen an die Rahmenspeicher (12₁ bis 12₃) und mit ihren Ausgängen an Berechnungsketten (15₁ ... 15₃) von Prädiktionsfehlern angeschlossen sind, um mittels einer Vorrichtung (20) zum Suchen des minimalen Gesamtfehlers die zu übertragenden Reflexionskoeffizienten der Filter auszuwählen, die dem minimalen Gesamtfehler entsprechen.

## Claims

1. Method for coding predictive filters for very low bit-rate vocoders of the type in which the voice signal is partitioned into binary frames of specified duration, and in which the frames are grouped (12₁ ... 12₃) into packets of successive frames and a predictive filter (1) is associated respectively with each frame contained in a packet, characterized in that it consists moreover in defining, with regard to each packet of frames, possible configurations to be accorded to the filters of the packet depending on the voiced or unvoiced nature of the signal, in computing (17,18) for each configuration the prediction coefficients and the energy (19) of the prediction error, retaining (20) only the configuration and the prediction coefficients for which the total prediction error, summed over the frames of the packet, is a minimum, and in quantizing the coefficients of each predictive filter (5 ... 9) as a function of the configuration retained.

2. Method according to Claim 1, characterized in that the number of frames in a packet is between 2 and 4 inclusive (12₁ ... 12₃).

3. Method according to Claims 1 and 2, characterized in that the number of configurations is 4, 8 or 16 in number.

4. Method according to Claim 3, characterized in that it consists in limiting the choice of the configurations to four,
a first configuration in which the predictive filters are identical,
a second and a third configuration in which only two predictive filters are identical
and a fourth configuration in which the three predictive filters are different.

5. Method according to any one of Claims 1 to 4, characterized in that it consists, when computing the prediction coefficients, in calculating in each frame the autocorrelation coefficients R_{¡},ₖ of the sampled voice signal, and in applying the Leroux-Gueguen or Schur algorithm to determine the reflection coefficients of each predictive filter.

6. Method according to any one of Claims 1 to 5, characterized in that the reflection coefficients L_{i,j} of the filters are 10 in number and are coded over a total length of 33 bits irrespective of the configuration.

7. Method according to Claim 6, characterized in that the reflection coefficients L₁ to L₁₀ of the fit- ters have respective lengths:
(5, 5, 4, 4, 4, 3, 2, 2, 2, 2) bits in the first configuration
(5, 4, 4, 3, 3, 2, 2, 2, 0, 0) bits and (3, 2, 2, 1, 0, 0, 0, 0, 0, 0) bits in the second and third configurations
(4, 4, 3, 3, 3, 2, 2, 0, 0) bits for coding the intermediate frame (frame 2) in the fourth configuration and (2, 2, 1, 1, 0, 0, 0, 0, 0, 0) bits for the other two frames (frame 1) (frame 3) in the fourth configuration.

8. Method according to Claim 7, characterized in that the reflection coefficients of the filters are determined through the relation

9. Device for implementing the method according to any one of Claims 1 to 8, characterized in that it includes a device (11) for computing the autocorrelation coefficients for each frame, coupled to frame memories (12₁, 12₂, 12₃) for storing the autocorrelation coefficients, a device (13) for computing the reflection coefficients of the predictive filters, coupled via its inputs to the frame memory (12₁ - 12₃) and via its outputs to facilities (15₁ ... 15₃) for computing prediction errors, so as to select by means of a minimum total error search device (20), the reflection coefficients of the filters to be transmitted which correspond to the minimum total error.
